# EUROPÄISCHE PATENTSCHRIFT

(11) **EP 0 525 558 B1**
(45) Veröffentlichungstag und Bekanntmachung des Hinweises auf die Patenterteilung: **19.06.1996**
(21) Anmeldenummer: 92112309.7
(22) Anmeldetag: 18.07.1992
(51) Int. Cl.: B60Q 1/28, B60Q 1/26, B60Q 1/00

(54) **Blinkleuchte**
Flashing light
Feu clignotant

(30) Priorität: 23.07.1991 DE 4124373
(43) Veröffentlichungstag der Anmeldung: 03.02.1993
(73) Patentinhaber: Hella KG Hueck & Co., D-59552 Lippstadt (DE)
(72) Erfinder: Mügge, Martin, W-4780 Lippstadt (DE)

(56) Entgegenhaltungen:
- FR-A- 2 147 118
- FR-A- 2 177 382
- US-A- 4 912 606

## Beschreibung

Die Erfindung betrifft eine Blinkleuchte für den Einbau im Übergang von Front- oder Heckseite zur Seitenfläche einer Kraftfahrzeugkarosserie, mit einem Reflektorgehäuse, einer parallel zur längsverlaufenden vertikalen Fahrzeugmittelebene sich erstreckenden Reflektortläche, mit mehreren stufig gegeneinander abgesetzten Reflexionsflächen und einer im Scheitel des Reflektors angeordneten Glühlampe und einer die Blinkleuchte nach außen abschließenden Lichtscheibe.

Aus der DE-AS 22 14 161 ist eine Blinkleuchte bekannt, deren Prismen aufweisende Reflektortläche so ausgeführt ist, daß sie das von der Glühlampe ausgesandte Licht im wesentlichen in der seitlichen Abstrahlung verstärkt. Es ist damit jedoch die Möglichkeit gegeben, daß bei nicht betriebener Blinkleuchte Lichtstrahlen von außen in die Leuchte eindringen und über die Reflexionsflächen für das in der jeweiligen Signalfarbe entsprechende, unerwünschte Signallicht sorgen. Solch eine Leuchte kann zu unerwarteten Gefahrensituationen im Verkehr führen. Außerdem vermittelt diese Leuchte auch im ausgeschalteten Zustand für den Betrachter einen ständigen Gelbschimmer. Dieses Dokument bildet den Oberbegriff des Anspruchs 1.

Man ist deshalb bereits dazu übergegangen, die Lichtscheibe farblos auszuführen und zwischen der Glühlampe und der Lichtscheibe einen Farbfilter einzusetzen. Dabei erscheint die farblose Lichtscheibe jedoch, aus einigen Richtungen betrachtet, gelblich schimmernd. Um auch diese Farberscheinung auszuschalten, ist es bekannt, zwischen Lichtscheibe und Farbfilter eine weitere farblose, mit Prismen besetzte Lichtscheibe einzusetzen, so bspw. in der DE-PS 29 08 453 gezeigt. Diese Lösung bringt zwar optisch ein gutes Ergebnis. Sie ist jedoch wegen der zusätzlichen Lichtscheibe aufwendig und teuer.

Es ist deshalb Aufgabe der Erfindung, bei von Front-oder Heckseite zur Seitenfläche herumgezogenen Blinkleuchten im ausgeschalteten Zustand die Blinkleuchte möglichst von allen Seiten für den Betrachter weiß erscheinen zu lassen, und beim Einblick in die Blinkleuchte keinen Geibschimmer auftreten zu lassen, ohne ein zusätzliches Bauteil, wie z. B. eine weitere Lichtscheibe, verwenden zu müssen.

Diese Aufgabe wird erfindungsgemäß dadurch erreicht, daß
- der Glühlampenkolben in der dem Blinklicht entsprechenden Signalfarbe gehalten ist,
- die Lichtscheibe farblos ist,
- die stufig gegeneinander abgesetzten Reflexionsflächen im horizontalen Schnitt sägezahnartig geformt sind, wobei die einzelnen Zähne zur Glühlampe hin ansteigen, sodaß sie die von außen durch die Lichtscheibe auf sie auftreffenden Lichtstrahlen weitestgehend so reflektieren, daß sie beim Wiederaustritt aus der Leuchte den Glühlampenkolben nicht durchqueren.

In einer vorteilhaften Ausführung der Erfindung sind die Reflexionsflächen im horizontalen Schnitt sägezahnartig geformt, wobei die einzelnen Zähne zur Glühlampe hin ansteigen. Diese Geometrie der Flächen erlaubt es, dem Betrachter von einem Großteil der Betrachtungspositionen um die Leuchte herum Einblick in das Innere der Blinkleuchte zu nehmen, ohne daß durch Spiegelung der gelben Glühlampe in der Reflektorseiten- und Bodenwandung Gelbschimmer wahrzunehmen ist.

Weiterhin ist es vorteilhaft, daß die gegeneinander abgesetzten Reflexionsflächen von unten nach oben zur Glühlampe hin geneigt verlaufen. Diese Neigung entspricht dem angepaßten Verlauf der Optiken in der Lichtscheibe und verhilft der Blinkleuchte bei ihrer Betrachtung zu einem homogenen Linien- bzw. Zeilenverlauf. Zwischen dem in Signalfarbe gehaltenen Glühlampenkolben und der farblosen Lichtscheibe ist eine die Glühlampe im wesentlichen entgegen der Fahrtrichtung gesehen abdeckende, farblose Zwischenlichtscheibe angeordnet, welche vorteilhafterweise beim Einblick von vorn in die Blinkleuchte die Glühlampe abdeckt.

Die Erfindung wird nachstehend an Hand einer Zeichnung näher erläutert. Darin zeigen:
Figur 1 einen Horizontalschnitt der Blinkleuchte,
Figur 2 eine Ansicht auf die mit gegeneinander abgesetzten Reflexionsflächen versehene Innenseite der Reflektorseitenwand.

Die als Blinkleuchte ausgebildete Signalleuchte setzt sich aus einem Reflektorgehäuse (1) mit einer parallel zur längsverlaufenden, vertikalen Fahrzeugmittelebene sich erstreckenden Reflektortläche (2) zusammen. Die Reflektoriläche (2) weist auf ihrer Innenseite stufig gegeneinander abgesetzte Reflexionsflächen (3) mit sägezahnartigem Verlauf auf. Die Reflexionsflächen weisen ebenfalls einen nach oben zu einer Glühlampe (4) hin geneigten Verlauf auf. Die im Scheitel des Reflektors (1) angeordnete, in der dem Blinklicht entsprechenden Signalfarbe gehaltene Glühlampe (4) wird nach außen von einer farblosen Lichtscheibe (5) abgedeckt. Eine den Glühlampenkolben (4) im wesentlichen abdeckende Zusatzlichtscheibe (6) ist über zwei Zwischenstege (7) zwischen dem Glühlampenkolben (4) und der Lichtscheibe (5) quer zur optischen Achse des Reflektors angeordnet. Die mit (a, b, c) bezeichneten Linien stellen in Blickrichtung in die Leuchte eindringende Lichtstrahlen dar, während mit (a1, b1, c1) bezeichnete Linien die an der Reflektorseitenwand (2) an den stufig gegeneinander abgesetzten Reflexionsflächen (3) reflektierten Lichtstrahlen darstellen. Während die Reflexionsflächen (3) im wesentlichen die Spiegelung der beispielsweise gelben Glühlampe in der Reflektorseiten- und Bodenwand verhindern, verwehrt die Zwischenlichtscheibe (6) bei direktem Einblick von vorn in die Blinkleuchte den Anblickder gelben Glühlampe (4) im ausgeschalteten Zustand.

### Bezugszeichenliste

### Blinkleuchte

(1) Reflektorgehäuse
(2) Reflektortläche
(3) stufig gegeneinander abgesetzte Reflexionsflächen
(4) Glühlampenkolben
(5) Lichtscheibe
(6) Zwischenlichtscheibe
(7) Zwischenstege
   (a, b, c) eindringende Lichtstrahlen
   (a1, b1, c1) austretende Lichtstrahlen

## Patentansprüche

1. Blinkleuchte für den Einbau im Übergang von Front-oder Heckseite zur Seitenfläche einer Kraftfahrzeugkarosserie, mit einem Reflektorgehäuse (1), einer parallel zur längsverlaufenden vertikalen Fahrzeugmittelebene sich erstreckenden Reflektorfläche (2), mit mehreren stufig gegeneinander abgesetzten Reflexionsflächen, einer im Scheitel des Reflektors angeordneten Glühlampe und einer die Blinkleuchte nach außen abschließenden Lichtscheibe (5), gekennzeichnet durch folgende Merkmale:
- der Glühlampenkolben (4) ist in der dem Blinklicht entsprechenden Signalfarbe gehalten,
- die Lichtscheibe (5) ist farblos,
- die stufig gegeneinander abgesetzten Reflexionsflächen (3) sind im horizontalen Schnitt sägezahnartig geformt, wobei die einzelnen Zähne zur Glühlampe hin ansteigen, so daß sie die von außen durch die Lichtscheibe auf sie auftreffenden Lichtstrahlen (a, b, c) weitestgehend so reflektieren, daß sie beim Wiederaustritt aus der Leuchte den Glühlampenkolben nicht durchqueren.

2. Blinkleuchte nach Anspruch 1, dadurch gekennzeichnet, daß in Anbaulage der Blinkleuchte die Reflexionsflächen (3) von unten nach oben zur Glühlampe hin geneigt verlaufen.

3. Blinkleuchte nach Anspruch 1, dadurch gekennzeichnet, daß zwischen dem in Signalfarbe gehaltenen Glühlampenkolben (4) und der farblosen Lichtscheibe (5) eine farblose Zwischenlichtscheibe (6) angeordnet ist.

4. Blinkleuchte nach Anspruch 4, dadurch gekennzeichnet, daß die farblose Zwischenlichtscheibe (6) über mindestens einen am Reflektorgehäuse (1) angeformten Zwischensteg (7) mit dem Reflektorgehäuse (1) verbunden ist.

## Claims

1. Flashing light unit for mounting in the region of a motor vehicle body where the front or rear end merges with the side surface, having a reflector housing (1), a reflector surface (2) extending parallel to the longitudinal vertical central plane of the vehicle and having a plurality of mutually offset stepped reflecting surfaces, a lamp arranged at the apex of the reflector, and a lens (5) closing off the flashing light unit from the outside, characterised by the following features:
the light bulb (4) is made in the colour corresponding to the indicator colour of the flashing light,
the lens (5) is colourless,
- the mutually offset stepped reflecting surfaces (3), in horizontal section, are formed of saw tooth shape, the individual teeth rising towards the lamp, so that they reflect the light rays (a,b,c) which impinge on them from the outside via the lens, in such way that when the rays emerge again from the light unit they do so, to a very large extent, without traversing the light bulb.

2. Flashing light unit according to claim 1, characterised in that, in the installed position of the flashing light unit, the reflecting surfaces (3) extend inclined upwardly from below towards the lamp.

3. Flashing light unit according to claim 1, characterised in that between the light bulb (4) which is made in the indicator colour and the colourless lens (5), there is arranged a colourless intermediate lens (6).

4. Flashing light unit according to claim 4, characterised in that the colourless intermediate lens (6) is connected to the reflector housing (1) by at leastone intermediate shank (7) formed on the reflector housing (1).

## Revendications

1. Feu clignotant pour montage sur la transition allant du côté avant, ou du côté arrière, à la surface latérale d'une carrosserie d'un véhicule à moteur, comportant un boîtier réflecteur 1), une surface réfléchissante (2) qui s'étend parallèlement au plan médian vertical, orienté longitudinalement, du véhicule et présente plusieurs surfaces réfléchissantes décalées l'une de l'autre par échelon, une ampoule disposée au sommet du réflecteur et un cabochon (5) obturant le feu clignotant vers l'extérieur, caractérisé par les attributs suivants:
- l'ampoule (4) est maintenue dans la couleur de signalisation correspondant au feu clignotant,
- le cabochon (5) est incolore,
- les surfaces réfléchissantes (3), décalées l'une de l'autre par échelon, sont, en coupe horizontale, en forme de dents de scie, les différentes dents allant en montant en direction de l'ampoule, de sorte que les rayons lumineux (a, b, c) qui, venant de l'extérieur à travers le cabochon, tombent sur elles se réfléchissent en majeure partie de façon à ne pas traverser l'ampoule lorsqu'ils sortent à nouveau du feu.

2. Feu clignotant selon la revendication 1, caractérisé par le fait que dans la position de montage du feu, les surfaces réfléchissantes (3) sont orientées inclinées de bas en haut en direction de l'ampoule.

3. Feu clignotant selon la revendication 1, caractérisé par le fait qu'entre l'ampoule (4), maintenue dans la couleur de signalisation, et le cabochon incolore (5) est disposé un cabochon intermédiaire incolore (6).

4. Feu clignotant selon la revendication 4, caractérisé par le fait que le cabochon intermédiaire incolore (6) est relié au boîtier réflecteur (1) par au moins une entretoise (7) venue de fabrication sur le boîtier réflecteur (1).
